# EUROPÄISCHE PATENTSCHRIFT

(11) **EP 0 708 905 B1**
(45) Veröffentlichungstag und Bekanntmachung des Hinweises auf die Patenterteilung: **05.11.1997**
(21) Anmeldenummer: 94920973.8
(22) Anmeldetag: 06.07.1994
(51) Int. Cl.: F26B 21/02, F26B 3/28, F26B 23/10

(54) **HEISSLUFT-TROCKNER ZUR TROCKNUNG BESCHICHTETER OBERFLÄCHEN**
HOT-AIR DRIER FOR DRYING COATED SURFACES
SECHOIR A AIR CHAUD POUR SECHER DES SURFACES RECOUVERTES D'UN REVETEMENT

(30) Priorität: 21.07.1993 DE 4324488
(43) Veröffentlichungstag der Anmeldung: 01.05.1996
(73) Patentinhaber: ABB FLÄKT AB, S-120 86 Stockholm (SE)
(72) Erfinder: MILOJEVIC, Dragoslav, D-35510 Butzbach (DE); LÖSCH, Manfred, D-74321 Bietigheim-Bissingen (DE)
(74) Vertreter: Füchsle, Klaus, Dipl.-Ing.
(86) Internationale Anmeldenummer: EP9402210
(87) Internationale Veröffentlichungsnummer: WO9503517

(56) Entgegenhaltungen:
- EP-A- 0 067 951
- EP-A- 0 390 231
- EP-A- 0 420 554
- CH-A- 354 027
- DE-A- 2 417 021
- DE-A- 3 148 321
- DE-C- 3 821 848
- GB-A- 635 437
- US-A- 2 039 429
- US-A- 4 635 381

## Beschreibung

Die Erfindung betrifft einen Heißluft-Trockner zur Trocknung beschichteter Oberflächen nach dem Oberbegriff des Anspruchs 1, wie er beispielsweise zur Trocknung oberflächenbeschichteter Automobilkarossen o. dgl. Verwendung findet.

Ein derartiger Heißluft-Trockner ist aus der US-A-4 493 641 bekannt.

Auf dem Gebiet der Lackierung von Automobilkarossen werden in erster Linie Flüssiglacke eingesetzt. Dabei werden sowohl Applikationstechniken verwendet, bei denen der flüssige Lack mit Hilfe von Spritzdüsen fein zerstäubt aufgesprüht wird, als auch Tauchlackierungsverfahren. Gemeinsam ist diesen Beschichtungsprozessen, daß bei Verwendung eines Lacksystems ein Teil des bei der Beschichtung im Lack vorhandenen Lösemittels in der aufgebrachten Lackschicht verbleibt. Um eine Beschädigung der Lackoberfläche infolge einer mechanischen Beanspruchung zu vermeiden, müssen diese Lösemittel entfernt, bzw. die Lackschicht muß ausgehärtet werden. Zu diesem Zweck werden im Anschluß an die Lackierung Trockner eingesetzt.

Die Trocknung von oberflächenbeschichteten Automobilkarossen wird in der Automobilindustrie in den meisten Fällen in speziellen Trocknertunneln durchgeführt. Dabei durchläuft die beschichtete Automobilkarosse einen tunnelförmigen Ofen, der Durchlaufrichtung in verschiedene Zonen/Bereiche unterteilt ist.

Im ersten Bereich des Trockners wird die im Trocknerinnenraum auf einer Transporteinrichtung befindliche, beschichtete Karosse aufgeheizt und ein Teil des Lösungsmittels der aufgebrachten Oberflächenschicht entfernt (Strahlungs- bzw. Aufheizzone). In diesem Bereich darf die aufgebrachte Oberflächenschicht nicht übermäßig mechanisch beansprucht werden, da sie noch nicht vollständig ausgehärtet ist. Aus diesem Grund führt man die für die Aufheizung der Karosse und Aushärtung der aufgebrachten Oberflächenschicht nötige Energie berührungsfrei, in Form von Wärmestrahlung zu.

Eine Möglichkeit, dies technisch zu realisieren, ist der Einsatz von sogenannten Strahltaschen. Diese Strahltaschen lassen sich elektrisch oder mit Hilfe von Heißluftstrom beheizen. Bei beiden Möglichkeiten ist zu beachten, daß die Oberflächentemperatur, der dem Trocknungsobjekt zugewandten Strahltaschenwand, nicht über einen Maximalwert (Tₘₐₓ) steigen darf, da sonst die Temperatur im Lackfilm zu hoch wird, was zur Folge hat, daß die zu trocknende Oberflächenbeschichtung geschädigt wird. Ebenso darf die Oberflächentemperatur der Strahltasche einen Minimalwert (Tₘᵢₙ) nicht unterschreiten, da sonst die geforderte Trocknungsaufgabe bei vorgegebener Verweilzeit der Karosse im Trocknertunnel von dem Trockner nicht erfüllt werden kann.

Nach in der Strahlzone erfolgter Aufheizung gelangt die zu trocknende Karosse in die zweite Zone, die Konvektions-, Umluft- oder Haltezone. Innerhalb der Haltezone wird die Karosse auf einem konstanten Temperaturniveau gehalten. Während dieser Zeit findet die vollständige Aushärtung der Lackschicht statt. Um eine Abkühlung der Karosse zu vermeiden, wird Wärmeenergie in Form eines heißen Luftstromes in den Trocknerinnenraum zur Karosse geführt.

So ist aus der US-A-4,493,641 ein Heißluft-Trockner zur Trocknung beschichteter Oberflächen bekannt, der aus mehreren, in Transportrichtung der Karosse hintereinander angeordneten Bereichs-Modulen zusammengesetzt ist. Diese Module sind Strahlungs- (Aufheiz-) und Konvektions- (Halte-) -Zonen-Module oder Zonen-Module, die durch verschließbare Innenwand-Öffnungen aus Konvektions- in Strahlungsmodule konvertierbar sind. Bei diesen bekannten Trockner-Zonenmodulen ist in den Trockner- bzw. Modul-Innenraum seitlich umgebenden Heißluftkammern jeweils eine Trennwand so angeordnet, daß je eine äußere und eine innere Kammer gebildet werden. Die beiden Kammern sind jeweils an ihrem unteren Ende durch eine Öffnung verbunden, wodurch ein Umlenkraum gebildet wird. Die von oben in die äußere Kammer eingeführte Heißluft strömt in dieser nach unten, wird umgelenkt und fließt in der inneren Kammer nach oben. Beim Strahlungsmodul (Aufheizbereich) strömt die gesamte Heißluft in der inneren Kammer nach oben, bis in einen oberhalb des Innenraumes vorgesehenen Abluftkanal. Im Konvektionsmodul (Haltezone) strömt die Heißluft in der inneren Kammer zumindest teilweise nach oben und zudem im Strömungsverlauf durch Öffnungen in der Innenwand in den Trocknerinnenraum, wo sie an dessen Oberseite abgezogen wird. Bei diesem bekannten Trockner wird die gesamte eingebrachte Heißluft wieder ausgebracht, wodurch ein hoher Heißluftbedarf besteht. Auch strömt die Heißluft zuerst durch die äußere Kammer und danach durch die innere Kammer, so daß bereits erhebliche Wärmeverluste zu verzeichnen sind, bevor die Heißluft in die innere Kammer gelangt.

In der GB-A-635 437 ist ein Trockenofen beschrieben, der zwei Kammern besitzt. In einer ersten Kammer wird der zu trocknende Artikel eingefürt und durch Wärmestrahlung getrocknet. Anschließend wird der zu trocknende Artikel in eine zweite Kammer eingeführt, in der die Abluft aus der ersten Kammer zirkuliert wird. Die heißen Gase werden von der ersten Kammer durch ein Gebläse abgezogen und gelangen durch eine Leitung in die zweite Kammer, an der sie zur Rezirkulation abgezogen werden.

Die DE-A-24 17 021 beschreibt einen Trocknungsprozeß, bei dem trockene Luft vom Trockenraum abgezogen und nach erneutem Aufheizen wieder dem Trockenraum zugeführt wird. Die Temperatur der rezirkulierten, aufgeheizten Luft liegt über der Temperatur im Trockenraum.

Im Trockenraum befindet sich ein Injektor, aus dem Primär-Warmluft mit verhältnismäßig hoher Geschwindigkeit austritt und Sekundärluft aus dem Trockenraum ansaugt. Die Primär- und Sekundärluft vermischen sich in einem Schacht sowie in einen Unterflurraum, von wo aus sie durch Roste in den Trockenraum gelangt.

Die obere Temperaturgrenze sowie die an das Trocknungsgut zu überbringende Energiemenge bestimmen die der Strahltasche oder dem Trocknerinnenraum zuzuführende Heißluftmenge und ihre Temperatur. Für den Betreiber des Trockners hat dies den Nachteil, daß relativ große Heißluftmengen von einem Wärmetauscher, bei indirekter Beheizung, oder von einem Brennersystem, bei direkter Beheizung, zum Trockner geleitet bzw. vom Trockner abgeführt werden müssen. Günstiger wäre die Möglichkeit, mit einer niedrigeren, aber dafür höher temperierten Heißluftmenge zu arbeiten.

Der Erfindung liegt somit die Aufgabe zugrunde, einen Heißluft-Trockner oben genannter Gattung anzugeben, durch den die dem Trockner zuzuführende Heißluftmenge verringert wird, um so den Materialbedarf für Heißluftkanäle und Gebläse zu vermindern und somit auch die Aufheizzeit des Trockners beim Anfahren der Anlage zu verkürzen.

Die Aufgabe wird durch einen gattungsgemäßen Heißluft-Trockner zum Trocknen beschichteter Oberflächen mit den kennzeichnenden Merkmalen des Anspruchs 1 gelöst. In den auf diesen Anspruch rückbezogenen Unteransprüchen sind weitere vorteilhafte Ausführungsformen beschrieben.

Demgemäß ist am unteren Ende der inneren maximal zulässige Trocknungs Kammer eine Vorrichtung zum Einleiten eines über die Temperatur Tₘₐₓ erhitzten Primärluftstromes mit erhöhter Strömungsgeschwindigkeit angeordnet. Des weiteren ist die in der Trennwand befindliche untere Verbindungsöffnung zwischen den beiden Kammern, als Einsaugöffnung so ausgebildet, daß zumindest ein Teil des in der äußeren Kammer nach unten fließenden Heißluftstromes als Sekundärluftstrom angesaugt und mit dem Primärluftstrom vermischt wird.

Dabei ist von Vorteil, wenn die Einsaugöffnung für den Sekundärluftstrom und die Einleitungsvorrichtung für den Primärstrom so ausgelegt sind, daß eine nur verhältnismäßig geringe Menge des übererhitzten Primärluftstromes dem stetig zirkulierenden Sekundärluftstrom zugemischt wird.

Erfindungsgemäß kann als Einleitungs-Vorrichtung für den Primärluftstrom entweder eine Düsenvorrichtung oder eine Querstromventilator-Vorrichtung angeordnet sein, wobei diese jeweils im wesentlichen horizontal entlang der inneren heißluftkammer verlaufen.

Bei Anordnung einer Düsenvorrichtung ist von Vorteil, diese so vorzusehen, daß der eingedüste Primärluftstrom in Art einer Strahlpumpe Sekundärluft ansaugt, mitfördert und sich gleichzeitig mit dieser vermischt. Dabei kann die Düsenvorrichtung eine oder mehrere Spaltdüsen aufweisen oder Düsen mit kreisrunden, ovalen oder eckigen Austrittsquerschnitten.

Bei Anordnung als Einleitungs-Vorrichtung einer Querstromventilator-Vorrichtung ist von Vorteil, daß diese gleichzeitig die Primärluft und die Sekundärluft ansaugt und beide vermischt. Zur Regulierung des Mengenverhältnisses der angesaugten Primär- und Sekundärluft können einstellbare Jalousieklappen für die Abluft vorgesehen sein.

Da die aufeinanderfolgenden Zonen des Trockners, die Strahlungs- bzw. Haltezone (Strahlungstrockner) und die Konvektionszone (Umlufttrockner), eine unterschiedliche Luftführung aufweisen, ist von Vorteil, wenn bei ersterer die Innenwände durchgehend geschlossen, d.h. luftundurchlässig sind, während bei der zweiten diese an der Unterseite für den Lufteintritt und an der Oberseite für den Luftaustritt in den bzw. aus dem Trocknerinnenraum ausgelegt sind. Die Art der Sekundärluft-Zirkulation, mit Beimischung überhitzter Primärluft geringeren Umfangs, bleibt jedoch prinzipiell gleich.

In der Strahlungszone werden die Heißluftkammern durch die luftundurchlässigen Innenwände als Strahlungstaschen ausgebildet, wobei die jeweiligen Trennwände im wesentlichen die ganzen Strahltaschen vertikal durchziehen bis auf einen oberen Umlenkraum und die untere Einsaugöffnung. Hierdurch werden eine innere und eine äußere Strahltaschenkammer gebildet, die durch die oberen und unteren Umlenkräume bzw. - Öffnungen einen Kreislauf der Heißluft als ständig zirkulierenden Sekundärstrom ermöglichen. Dabei wird der vom Umfang her geringere Primärluftstrom an der Unterseite der inneren Strahltaschenkammer eingeleitet und der Strahltaschenabluftstrom am unteren Ende der äußeren Strahltaschenkammer abgesaugt. Somit bewegt sich ein ständig in vertikaler Ebene zirkulierender Sekundärluftstrom durch die Kammern, dem in bestimmtem Mengenverhältnis überhitzte Primärluft in der inneren Kammer hinzugefügt und im selben Verhältnis in der äußeren Kammer abgekühlte Luft abgezogen wird.

Die Strahleigenschaft der Strahltaschen wird noch dadurch erhöht, daß die Innenwand an ihrer dem Innenraum zugekehrten Fläche eine an sich bekannte Beschichtung aufweist, deren Strahlungskoeffizient größer ist als der des unbeschichteten Strahltaschenmaterials. Hierdurch wird die Effizienz noch zusätzlich erhöht.

Eine bessere Durchmischung und gleichzeitig erhöhte Wärmeabgabe des in der Innenkammer hochsteigenden, aus Primär- und Sekundärluft gebildeten Heißluftstroms wird erzielt, wenn an der dem Innenraum des Trockners abgekehrten Seite der Innenwand Turbulenzbleche angeordnet sind.

In der Konvektionszone (Umlufttrocknerkammer) sind, wie vorher erwähnt, im unteren und oberen Höhenabschnitt der Innenwand Vorkehrungen zum Durchtritt von Heißluftströmen vorgesehen. Die Heißluftkammer in eine innere und eine äußere Kammer teilende Trennwand ist in dieser Zone lediglich bis über den unteren Durchtrittsabschnitt gezogen, so daß der in dieser inneren Kammer hochströmende Mischluftstrom durch den unteren Durchtrittsabschnitt in den Innenraum des Trockners strömt und seine Wärme durch Konvektion direkt an den darin befindlichen beschichteten Gegenstand abgibt. Der hierdurch abgekühlte Luftstrom tritt dann am oberen Durchtrittsabschnitt wieder in die Heißluftkammer ein. Am oberen Ende der äußeren Kammer ist ein Trocknerabluftkanal vorgesehen, durch den ein Teil der in den Kanal einfließenden, abgekühlten Heißluft abgeführt wird, während ein weiterer Teil in der äußeren Kammer abwärts und am unteren Ende durch die Einsaugöffnung in die innere Kammer strömt und sich hier mit der einströmenden Primärluft vermischt, wonach ein neuer Kreislauf beginnt.

Von Vorteil ist des weiteren, wenn in der äußeren Kammer ein Heizregister angeordnet ist, der den angesaugten, abgekühlten Sekundärluftstrom wieder aufheizt. Hierdurch muß der zugemischte Primärluftstrom nicht so hoch überhitzt werden oder von nur geringem Volumen sein, um gemeinsam mit dem Sekundärluftstrom die richtige Aufwärm- bzw. Trocknungstemepratur zu ergeben.

Als Temperaturgrenze für den Primärluftstrom gilt die Bedingung, daß die Mischtemperatur von Primär- und Sekundärluftstrom den Wert Tₘₐₓ nicht überschreiten darf.

Nachfolgend wird die Erfindung anhand von Ausführungsbeispielen unter Bezug auf die Zeichnung näher erläutert.

Es zeigt:
- Fig. 1:: einen Querschnitt durch einen Strahlungstrockner eines Heißluft-Trockners, mit integrierter Luftführung über Induktionsdüsen,
- Fig. 2:: einen Querschnitt durch einen Umlufttrockner eines Heißluft-Trockners, mit integrierter Luftführung über Induktionsdüsen,
- Fig. 3:: einen Querschnitt durch einen Strahlungstrockner, wie in Fig. 1, mit integrierter Luftführung über Querstromventilatoren,
- Fig. 4:: einen Querschnitt durch einen Umlufttrockner wie in Fig. 2, mit integrierter Luftführung über Querstromventilatoren, und
- Fig. 5:: eine räumliche Darstellung eines Strahlungstrockners nach Fig. 1.

In Fig. 1 ist ein Trocknerquerschnitt mit integrierter Luftführung in den Strahltaschen der Strahlzone abgebildet. Die Strahltaschen bestehen jeweils aus zwei Kammern: der Kammer A (7) und der Kammer B (8). Zwischen den beiden Kammern befindet sich eine Trennwand 22. Verbunden sind beide Kammern über einen oberen Umlenkraum 24 und eine untere Einsaugöffnung 9 für die Sekundärluft 18. Ein Primärluftstrom 17 wird über einen Luftkanal 13 zu der Strahltasche A (7) geführt und über eine Düsenvorrichtung 10 in einen Injektormischraum 11 eingeblasen. Die Düsenvorrichtung erstreckt sich dabei in Karossen-Förderrichtung über die gesamte Strahltaschenlänge, so daß eine gleichmäßige Zufuhr der Primärluft, bzw. eine gleichförmige Verteilung der Strahltaschentemperatur über die gesamte Strahltaschenlänge gewährleistet ist, wie auch aus Fig. 5 erkennbar ist. Der über die Düsenvorrichtung 10 in die Kammer A (7) eingedüste Primärluftstrom 17 breitet sich dabei nach den Gesetzen des Freistrahls aus und saugt in Art einer Strahlpumpe Sekundärluft aus der Strahltaschen-Kammer B (8) über die Einsaugöffnung 9 ein. Die Menge der eingesaugten Luft hängt vom Strömungsimpuls der eingedüsten Heißluft ab. Die kinetische Energie der eingedüsten Luft muß so groß sein, daß ein ausreichender Umluftbetrieb in den Strahltaschen gewährleistet wird. Primärluftstrom 17 und Sekundärluftstrom 18 mischen sich im Injektormischraum 11 zu einem Gesamtluftstrom und werden durch die kontinuierlich über die Düsenvorrichtung 10 eingeblasene Primärluft 17 nach oben und durch die Strahltasche in Richtung des Strahltaschenabluftkanals 12 gefördert.

Der Heißluftstrom erwärmt die Strahltaschenwand 23, welche eine Beschichtung besitzt, deren Strahlungskoeffizient größer als der des unbeschichteten Strahltaschenmaterials ist. Bei diesem Vorgang kühlt sich der Gesamtluftstrom ab. An der Einsaugöffnung 9 wird die Sekundärluft 18 aufgrund der Injektorwirkung des Primärluftstrahls 17 wieder eingesaugt. So wird ein in der Strahltasche zirkulierender Sekundärluftstrom 18, bzw. ein in der Strahltasche integrierter Luftstrom geschaffen. Der Primärluftstrom 17 übernimmt dabei sowohl den Transport der für den Aufheiz- und Trocknungsprozeß nötigen Wärmemenge (Temperatur des Primärluftstromes entscheidend), als auch den Transport der für die Schaffung des integrierten Luftstromes nötige Energiemenge (Vordruck der Primärluft an der Düsenvorrichtung). Die Düsenvorrichtung 10 ist dabei in verschiedenen Modifikationen baubar. So ist der Einsatz einer oder mehrerer ebenen Spaltdüsen ebenso möglich wie der Einsatz von Düsen mit kreisrunden, ovalen oder eckigen Austrittsquerschnitten.

Wie aus Fig. 1 des weiteren ersichtlich ist, kann zusätzlich in den Innenraum 6 des Trockners aus einem oberen Trocknerzuluftkanal 2 über einen Expansionsraum 3 und einen Filter 5 Trocknerzuluft direkt von oben her als Trocknerzuluftstrom 19 eingeleitet und an der Unterseite, d.h. unter der Fördervorrichtung 14 für die Automobilkarossen 1, als Trocknerabluftstrom 20 durch einen Trocknerabluftkanal 15 abgeleitet werden.

In dem in Fig. 2 dargestellten Ausführungsbeispiel ist die integrierte Luftführung mit Querstromventilatoren 25 realisiert. Die in horizontaler Richtung eingebauten Querstromventilatoren 25 saugen sowohl Primär- als auch Sekundärluft an und fördern das Gemisch aus beiden Luftströmen in die Strahltaschenkammer A (7). Für die Zuführung der Primärluftmenge ist unterhalb der Querstromventilatoren ein Luftkanal 13 vorgesehen, der einen gleichmäßigen Primärluftstrom über die Querstromventilatoren der Strahltaschenkammer A (7) gewährleistet. Das Mengenverhältnis zwischen den beiden Luftströmen ist durch verstellbare Jalousieklappen 26 regulierbar.

In Fig. 3 ist ein Trocknerquerschnitt mit integrierter Luftzuführung in der Haltezone (Umlufttrockner, Konvektionszone) abgebildet. Dieses Trocknermodul für die Haltezone besteht aus einem im Außengehäuse 4 vorgesehenen Trocknerinnenraum 6 und zwei seitlich angeordneten Umluftkammern 28. Der Primärluftstrom 17 wird über einen Luftkanal 2 zu der Düsenvorrichtung 10 geführt und dort in den Injektormischraum 11 eingeblasen. Die Düsenvorrichtung erstreckt sich dabei in Karossen-Förderrichtung über die gesamte Haltezonenlänge, so daß eine gleichmäßige Zufuhr der Primärluft, bzw. eine gleichförmige Verteilung der Temperatur über die gesamte Haltezone gewährleistet ist. Der über die Düsenvorrichtung 10 in den Injektormischraum 11 eingedüste Primärluftstrom 17 breitet sich dabei nach den Gesetzen des Freistrahls aus und saugt Sekundärluft 18 über die Einsaugöffnung 9 ein. Die Menge des eingesaugten Sekundärluftstroms 18 hängt vom Strömungsimpuls der eingedüsten Heißluft 17 ab. Die kinetische Energie der eingedüsten Luft 17 muß so groß sein, daß ein ausreichender Umluftbetrieb in der Haltezone gewährleistet wird. Primärluftstrom 17 und Sekundärluftstrom 18 mischen sich im Injektormischraum 11 zu einem Gesamtluftstrom und werden nach oben durch die Trocknerzuluftfilter 5 in Richtung auf die Karosse 1 gefördert. Dort gibt der Heißluftstrom seine Wärmeenergie durch Konvektion ab.
Bei diesem Vorgang kühlt sich der Gesamtluftstrom ab. Die abgekühlte Luft wird im oberen Bereich der Haltezone abgesaugt, wobei ein Teil der Luft über einen oberen Abluftkanal 15 abgezogen wird. Ein weiterer Teil der Abluft wird unterhalb der Karossenfördervorrichtung 14 abgesaugt. Der restliche Luftstrom wird aufgrund der Injektorwirkung des Primärluftstrahls 17 angesaugt. So wird ein in der Haltezone zirkulierender Sekundärluftstrom 18, bzw. ein in der Haltezone integrierter Luftstrom geschaffen. Der Primärluftstrom 17 übernimmt dabei sowohl die Zufuhr der für den Ausgleich von Wärmeverlusten und für den Trocknungsprozeß benötigten Wärmemenge (bestimmt die Temperatur des Primärluftstroms) als auch den Transport der für die Schaffung des integrierten Luftstromes nötigen Energiemenge (Vordruck der Primärluft an der Düsenvorrichtung).

Wie aus Fig. 4 erkennbar ist, besteht auch die Möglichkeit, die integrierte Luftführung in der Haltezone mit Querstromventilatoren 25 zu realisieren. Die in horizontaler Richtung eingebauten Querstromventilatoren saugen sowohl Primär- als auch Sekundärluft an und fördern das Gemisch aus beiden Luftströmen in den Innenraum 6 der Haltezone.

Zusätzlich ist auch ein Heizregister 27 innerhalb der Umluftkammer 28 einbaubar, um die Wärmeverluste des Sekundärstromes 18 auszugleichen.

### BEZUGSZEICHENLISTE

- 1.: Werkstück/Automobilkarosse
- 2.: Trocknerzuluftkanal
- 3.: Expansionsraum für Trocknerzuluft
- 4.: Außengehäuse des Trockners
- 5.: Filter für Trocknerzuluft
- 6.: Trocknerinnenraum
- 7.: Strahltasche, innere Kammer
- 8.: Strahltasche, äußere Kammer
- 9.: Einsaugöffnung für Sekundärluft
- 10.: Düsenvorrichtung für Primärluftzufuhr
- 11.: Injektormischraum
- 12.: Strahltaschenabluftkanal
- 13.: Strahltaschenzuluftkanal
- 14.: Fördervorrichtung für Automobilkarosse
- 15.: Trocknerabluftkanal
- 16.: Strahltaschenabluftstrom
- 17.: Primärluftstrom
- 18.: Sekundärluftstrom
- 19.: Trocknerzuluftstrom
- 20.: Trocknerabluftstrom
- 21.: Turbulenzbleche
- 22.: Trennwand
- 23.: plasmabeschichtete Strahltaschenaußenwand
- 24.: Umlenkraum
- 25.: Querstromventilator
- 26.: Jalousieklappen
- 27.: Heizregister
- 28.: Umluftkammern

## Patentansprüche

1. Heißluft-Trockner zur Trocknung beschichteter Oberflächen von Gegenständen
- mit zwei in Durchlaufrichtung des beschichteten Gegenstandes (1) hintereinander angeordneten, tunnelförmigen Zonen, einer Strahlungszone und einer Konvektionszone, die jeweils ein Außengehäuse (4) und Innenwände (23) aufweisen, die einen zentralen Innenraum (6) und zwei seitliche, zum Innenraum (6) symmetrisch angeordnete, im wesentlichen vertikal ausgerichtete Heißluftkammern bilden,
- mit jeweils einer die Heißluftkammern in eine innere und eine äußere Kammer (7 und 8) teilende Trennwand (22), die an ihrem unteren Ende eine die beiden Kammern (7, 8) verbindende Öffnung (9) aufweist,
- wobei ein Heißluftstrom in der äußeren Kammer (8) von oben nach unten und in der inneren Kammer (7) von unten nach oben strömt,
dadurch **gekennzeichnet**, daß
- am unteren Ende der inneren Kammer (7) eine Vorrichtung (10, 25) zum Einleiten mit erhöhter Strömungsgeschwindigkeit eines über die maximal zulässige Trocknungstemperatur Tₘₐₓ erhitzten Primärluftstromes (17) angeordnet ist; und
- die Verbindungsöffnung in der Trennwand (22) als Einsaugöffnung (9) ausgebildet ist, durch die zumindest ein Teil des in der äußeren Kammer (8) nach unten fließenden Heißluftstroms als Sekundärluftstrom (18) angesaugt und mit dem Primärluftstrom (17) vermischt wird, eine "integrierte Luftführung" bildend.

2. Heißluft-Trockner nach Anspruch 1,
dadurch **gekennzeichnet**, daß
als Einleitungs-Vorrichtung eine Düsenvorrichtung (10) angeordnet ist.

3. Heißluft-Trockner nach Anspruch 2,
dadurch **gekennzeichnet**, daß
die Düsenvorrichtung (10) horizontal entlang der Heißluftkammer (7) verläuft und so angeordnet ist, daß der eingedüste Primärluftstrom, als Strahlpumpe wirkend, Sekundärluft (18) ansaugt und mitfördert.

4. Heißlufttrockner nach Anspruch 2,
dadurch **gekennzeichnet**, daß
die Düsenvorrichtung (10) eine oder mehrere Spaltdüsen aufweist.

5. Heißluft-Trockner nach Anspruch 2,
dadurch **gekennzeichnet**, daß
die Düsenvorrichtung (10) Düsen mit kreisrunden, ovalen oder eckigen Austrittsquerschnitten aufweist.

6. Heißluft-Trockner nach Anspruch 1,
dadurch **gekennzeichnet**, daß
als Einleitungs-Vorrichtung eine Querstromventilator-Vorrichtung (25) angeordnet ist, die gleichzeitig die Primärluft (17) und die Sekundärluft (18) ansaugt.

7. Heißluft-Trockner nach Anspruch 6,
dadurch **gekennzeichnet**, daß
in der äußeren Kammer (8) einstellbare Jalousieklappen (26) zur Regulierung des Mengenverhältnisses zwischen Primärluft (17) und Sekundärluft (18) vorgesehen sind.

8. Heißluft-Trockner nach den Ansprüchen 1 bis 7,
dadurch **gekennzeichnet**, daß
in der Strahlungszone (Strahlungstrockner) die Innenwände (23) durchgehend geschlossen und somit luftundurchlässig sind, wodurch die Heißluftkammern als Strahltaschen ausgebildet sind und daß die jeweiligen Trennwände (22) im wesentlichen die ganze Strahltaschenkammer (7, 8) vertikal durchziehen bis auf einen oberen Umlenkraum (24) und die untere Einsaugöffnung (9), eine innere und eine äußere Strahltaschenkammer (7, 8) bildend, wobei der Primärluftstrom (17) an der Unterseite der inneren Strahltaschenkammer (7) eingeleitet und der Strahltaschenabluftstrom (16) am unteren Ende der äußeren Strahltaschenkammer (8) abgesaugt wird.

9. Heißluft-Trockner nach Anspruch 8,
dadurch **gekennzeichnet**, daß
die Innenwand (23) an ihrer dem Innenraum (6) zugekehrten Fläche eine Beschichtung aufweist, deren Strahlungskoeffizient größer als der des unbeschichteten Strahltaschenmaterials ist.

10. Heißluft-Trockner nach Anspruch 8,
dadurch **gekennzeichnet**, daß
die Innenwand (23) an ihrer dem Innenraum (6) abgekehrten Fläche in die innere Kammer (7) hineinragende Turbulenzbleche (21) aufweist.

11. Heißluft-Trockner nach den Ansprüchen 1 bis 7,
dadurch **gekennzeichnet**, daß
- in der Konvektionszone (Umlufttrockner) die Innenwand (23) am unteren und am oberen Höhenabschnitt zur Durchströmung mit Heißluft ausgelegt ist,
- die Trennwand mit ihrem oberen Ende am oberen Ende des unteren Durchtrittshöhenabschnitts der Innenwand abschließt und eine innere Kammer geringerer Höhe und eine äußere Kammer (28) mit im wesentlichen gesamter Heißluftkammerhöhe bildet und
- die äußere Kammer (28) an ihrem oberen Ende mit einem Trocknungsabluftkanal verbunden ist.

12. Heißluft-Trockner nach Anspruch 11,
dadurch **gekennzeichnet**, daß
der untere Durchtrittsabschnitt zwischen innerer Kammer (7) und Trocknerinnenraum (6) durch einen Trocknerzuluftfilter (5) gebildet ist.

13. Heißluft-Trockner nach Anspruch 11,
dadurch **gekennzeichnet**, daß
in der äußeren Heißluft- bzw. Umluftkammer (28) ein Heizregister (27) zur Hochheizung der Sekundärluft angeordnet ist.

## Claims

1. Hot air drier for drying coated surfaces of objects
- with two tunnel-like zones arranged one behind the other in the direction of passage of the coated object (1), a radiation zone and a convection zone, which each comprise an outer housing (4) and inner walls (23) which form a central inner space (6) and two lateral essentially vertically oriented hot air chambers arranged symmetrically to the inner space (6),
- with in each case a partition (22) which divides the hot air chambers into an inner and an outer chamber (7 and 8) and which comprises at its lower end an opening (9) connecting the two chambers (7, 8),
wherein a hot air stream flows from top to bottom in the outer chamber (8) and from bottom to top in the inner chamber (7),
characterised in that
- at the lower end of the inner chamber (7) is arranged a device (10, 25) for introducing at an elevated flow rate a primary air stream (17) heated above the maximum permitted drying temperature Tₘₐₓ; and
- the connecting opening in the partition (22) is designed as a suction opening (9) through which at least a portion of the hot air stream flowing down in the outer chamber (8) is drawn in as a secondary air stream (18) and mixed with the primary air stream (17), forming "integrated air conduction."

2. Hot air drier according to claim 1, characterised in that a nozzle device (10) is arranged as the introducing device.

3. Hot air drier according to claim 2, characterised in that the nozzle device (10) extends horizontally along the hot air chamber (7) and is arranged in such a way that the injected primary air stream, acting as a jet pump, draws in and entrains secondary air (18).

4. Hot air drier according to claim 2, characterised in that the nozzle device (10) comprises one or more slot nozzles.

5. Hot air drier according to claim 2, characterised in that the nozzle device (10) comprises nozzles with round, oval or angular outlet cross-sections.

6. Hot air drier according to claim 1, characterised in that a transverse-flow fan device (25) which simultaneously draws in the primary air (17) and the secondary air (18) is arranged as the introducing device.

7. Hot air drier according to claim 6, characterised in that in the outer chamber (8) are provided adjustable louvre flaps (26) for regulating the quantitative ratio between primary air (17) and secondary air (18).

8. Hot air drier according to claims 1 to 7, characterised in that in the radiation zone (radiant drier) the inner walls (23) are continuously closed and hence air-impermeable, as a result of which the hot air chambers are designed as jet compartments, and in that the respective partitions (22) pass vertically through essentially the whole jet compartment chamber (7, 8) as far as an upper deflection space (24) and the lower suction opening (9), forming an inner and an outer jet compartment chamber (7, 8), wherein the primary air stream (17) is introduced on the lower side of the inner jet compartment chamber (7) and the jet compartment exhaust air stream (16) is drawn off at the lower end of the outer jet compartment chamber (8).

9. Hot air drier according to claim 8, characterised in that the inner wall (23) comprises, on its surface facing towards the inner space (6), a coating of which the radiation coefficient is greater than that of the uncoated jet compartment material.

10. Hot air drier according to claim 8, characterised in that the inner wall (23) comprises, on its surface facing away from the inner space (6), turbulence plates (21) extending into the inner chamber (7).

11. Hot air drier according to claims 1 to 7, characterised in that
- in the convection zone (circulating-air drier) the inner wall (23) at the lower and upper height sections is designed for throughflow with hot air,
- the partition with its upper end ends at the upper end of the lower throughflow height section of the inner wall and forms an inner chamber of lesser height and an outer chamber (28) with essentially the full hot air chamber height and
- the outer chamber (28) at its upper end is connected to a drying exhaust air channel.

12. Hot air drier according to claim 11, characterised in that the lower throughflow section between inner chamber (7) and drier inner space (6) is formed by a drying supply air filter (5).

13. Hot air drier according to claim 11, characterised in that in the outer hot air or circulating air chamber (28) is arranged a heating register (27) for heating the secondary air to a high temperature.

## Revendications

1. Sécheur à air chaud pour le séchage de surfaces d'objets revêtues,
- comprenant deux zones en forme de tunnel disposées l'une à la suite de l'autre dans la direction de passage de l'objet (1) revêtu, à savoir une zone de rayonnement et une zone de convection présentant chacune un carter extérieur (4) et des parois intérieures (23), qui forment une chambre intérieure (6) et deux compartiments d'air chaud latéraux, disposés symétriquement par rapport à la chambre intérieure (6) et orientés sensiblement de manière verticale,
- comprenant chacun une cloison de séparation (22) qui divise les compartiments d'air chaud en un compartiment intérieur et un compartiment extérieur (7 et 8), et qui présente à son extrémité inférieure, une ouverture (9) reliant les deux compartiments (7, 8),
un courant d'air chaud s'écoulant du haut vers le bas dans le compartiment extérieur (8) et du bas vers le haut dans le compartiment intérieur (7),
**caractérisé**
- en ce qu'à l'extrémité inférieure du compartiment (7) est agencé un dispositif (10, 25) destiné à introduire avec une vitesse d'écoulement augmentée, un courant d'air primaire (17) chauffé au-delà de la température de séchage maximale Tₘₐₓ admissible, et
- en ce que l'ouverture de liaison dans la cloison de séparation (22) est réalisée en tant qu'ouverture d'aspiration (9), par laquelle au moins une partie du courant d'air chaud s'écoulant vers le bas dans le compartiment extérieur (8), est aspiré en tant que courant d'air secondaire (18) et est mélangé au courant d'air primaire (17) en formant un "guidage d'air intégré".

2. Sécheur à air chaud selon la revendication 1, **caractérisé** en ce qu'en guise de dispositif d'introduction on met en oeuvre un dispositif à buses (10).

3. Sécheur à air chaud selon la revendication 2, **caractérisé** en ce que le dispositif à buses (10) s'étend horizontalement le long du compartiment d'air chaud (7) et est disposé de manière telle, que le courant d'air primaire introduit par les buses, aspire et entraîne de l'air secondaire (18), en agissant comme une pompe à jet.

4. Sécheur à air chaud selon la revendication 2, **caractérisé** en ce que le dispositif à buses (10) comporte une ou plusieurs buses à fente.

5. Sécheur à air chaud selon la revendication 2, **caractérisé** en ce que le dispositif à buses (10) comporte des buses à sections transversales de sortie circulaires, ovales ou rectangulaires.

6. Sécheur à air chaud selon la revendication 1, **caractérisé** en ce qu'en guise de dispositif d'introduction, on met en oeuvre un dispositif à ventilateur à courant transversal (25), qui aspire simultanément l'air primaire (17) et l'air secondaire (18).

7. Sécheur à air chaud selon la revendication 6, **caractérisé** en ce que dans le compartiment extérieur (8) sont prévus des clapets en lamelles (26) pour la régulation du rapport volumétrique entre l'air primaire (17) et l'air secondaire (18).

8. Sécheur à air chaud selon les revendications 1 à 7, **caractérisé** en ce que dans la zone de rayonnement (sécheur par rayonnement), les parois intérieures (23) sont fermées de manière continue et sont ainsi imperméables à l'air, ce qui fait que les compartiments d'air chaud sont réalisés en tant que cavités de rayonnement, et en ce que les cloisons de séparation respectives (22) traversent verticalement pratiquement tout le compartiment de cavité de rayonnement (7, 8) exception faite d'une chambre de renvoi supérieure (24) et de l'ouverture d'aspiration inférieure (9), en formant ainsi un compartiment de cavité de rayonnement intérieur et extérieur (7, 8), le courant d'air primaire (17) étant introduit sur le côté inférieur du compartiment de cavité de rayonnement intérieur (7), et le courant d'air sortant de la cavité de rayonnement étant extrait par aspiration à l'extrémité inférieure du compartiment de cavité de rayonnement extérieur (8).

9. Sécheur à air chaud selon la revendication 8, **caractérisé** en ce que la paroi intérieure (23) dirigée vers la chambre intérieure (6), présente un revêtement dont le coefficient de rayonnement est supérieur à celui du matériau non revêtu de la cavité de rayonnement.

10. Sécheur à air chaud selon la revendication 8, **caractérisé** en ce que la paroi intérieure (23) présente sur sa surface opposée à celle dirigée vers la chambre intérieure (6), des tôles de turbulences (21) faisant saillie dans le compartiment intérieur (7).

11. Sécheur à air chaud selon les revendications 1 à 7, **caractérisé**
- en ce que dans la zone de convection (sécheur à circulation d'air), la paroi intérieure (23), sur son tronçon de hauteur inférieur et son tronçon de hauteur supérieur, est conçue pour permettre le passage de l'écoulement d'air chaud,
- en ce que la cloison de séparation se termine avec son extrémité supérieure, à l'extrémité supérieure du tronçon de hauteur de passage inférieur de la paroi intérieure, et forme un compartiment intérieur de hauteur moindre et un compartiment extérieur (28) présentant sensiblement la hauteur totale de compartiment d'air chaud, et
- en ce que le compartiment extérieur (28), à son extrémité supérieure, est relié à un canal d'air de séchage sortant.

12. Sécheur à air chaud selon la revendication 11, **caractérisé** en ce que le tronçon de passage inférieur entre le compartiment intérieur (7) et la chambre intérieure de séchage (6), est formé par un filtre d'air de séchage d'entrée (5).

13. Sécheur à air chaud selon la revendication 11, **caractérisé** en ce que dans le compartiment extérieur (28) d'air chaud et d'air de circulation, est disposé un registre de chauffage (27) pour échauffer l'air secondaire.
